# FASCICULE DE BREVET EUROPEEN

(11) **EP 1 287 756 B1**
(45) Date de publication et mention de la délivrance du brevet: **14.12.2005**
(21) Numéro de dépôt: 02354118.8
(22) Date de dépôt: 01.08.2002
(51) Int. Cl.: A43C 15/06

(54) **Crampon d'alpinisme équipé d'un dispositif d'attache à levier latéral de manoeuvre**
Eiskrampen zum Bergsteigen mit Befestigungsvorrichtung mit seitlichem Hebel
Crampon for ice climbing with fastening means provided with a lateral lever

(30) Priorité: 27.08.2001 FR 0111140
(43) Date de publication de la demande: 05.03.2003
(73) Titulaire: ZEDEL, 38920 Crolles (FR)
(72) Inventeur: Petzl, Paul, 38530 Barraux (FR); Maurice, Alain, 38240 Meylan (FR)
(74) Mandataire: Hecké, Gérard

(56) Documents cités:
- WO-A-98/36654
- FR-A- 914 269
- FR-A- 918 743
- FR-A- 2 106 932

## Description

### Domaine technique de l'invention

L'invention est relative à un crampon d'alpinisme comprenant :
- une armature métallique à dents d'ancrage composée d'un cadre antérieur relié à un cadre postérieur par une barrette de liaison réglable en longueur en fonction de la pointure de la chaussure,
- et un dispositif d'attache pour solidariser l'armature à la semelle d'une chaussure par l'intermédiaire d'un premier élément de fixation et d'un deuxième élément de fixation conformés en étriers, et agencés respectivement sur le cadre antérieur et le cadre postérieur.

### Etat de la technique

Les dispositifs d'attache connus pour crampons à glace utilisent généralement un premier étrier à l'avant, et un système à came de blocage, agencé selon une talonnière pivotante faisant saillie à l'arrière de la chaussure. La talonnière est portée par un deuxième étrier ayant des bras latéraux réglables en longueur. Selon le document FR 2106932, la talonnière est remplacée par un système de levier et bielle. De tels dispositifs sont assez lourds, et encombrants.
Le document FR914269 décrit un dispositif de fixation d'un crampon faisant usage d'un tendeur à excentrique actionné par un levier, lequel vient en engagement avec le talon de la chaussure en position bloquée.

### Objet de l'invention

L'objet de l'invention consiste à réaliser un crampon à glace équipé d'un dispositif d'attache léger, réglable sans démontage, et facile à actionner pour le blocage et le déblocage.

Le crampon selon l'invention est caractérisé en ce que le dispositif d'attache comporte un levier de manoeuvre situé latéralement sur un côté de l'armature, et muni d'un moyen de réception d'une extrémité de l'étrier du premier ou deuxième élément de fixation de manière à constituer une genouillère provoquant un blocage ou un déblocage du crampon sur la semelle selon le sens de pivotement dudit levier.

Le moyen de réception du premier ou deuxième élément de fixation peut être formé par une douille rotative portée par un prolongement du levier de manoeuvre. Ce dernier est coudé, et est composé d'un bras de préhension décalé angulairement par rapport au prolongement.

Selon un mode de réalisation préférentiel, le moyen de réception est formé par une biellette intermédiaire montée à pivotement sur un axe, et servant d'organe d'articulation au levier de manoeuvre.

L'axe d'articulation du levier de manoeuvre peut être logé dans une première crémaillère autorisant un réglage longitudinal du premier ou deuxième élément de fixation. L'autre extrémité de l'élément de fixation est montée directement dans une deuxième crémaillère située du côté opposé au levier de manoeuvre. Les deux crémaillères sont disposées symétriquement par rapport au plan médian longitudinal de l'armature.

Selon une autre caractéristique de l'invention, le deuxième élément de fixation est constitué par un étrier comportant deux boucles d'accrochage d'une sangle de sécurité. L'extrémité de préhension du levier de manoeuvre est agencée pour s'insérer dans l'une des boucles en position de blocage. Un anneau de déverrouillage du levier est rendu actif pour assurer le passage du point mort de la genouillère dans le sens du déblocage.

### Description sommaire des dessins

D'autres avantages et caractéristiques ressortiront plus clairement de la description qui va suivre d'un mode de réalisation de l'invention donné à titre d'exemple non limitatif, et représenté aux dessins annexés, dans lesquels:
- la figure 1 est une vue en élévation du crampon à glace monté sous la semelle d'une chaussure ;
- les figures 2 et 3 sont des vues en perspective du cadre postérieur du crampon, le levier de manoeuvre du dispositif d'attache étant respectivement en position de blocage et en position de déblocage ;
- la figure 4 montre une vue en élévation de la figure 3 ;
- la figure 5 représente une vue éclatée en perspective du cadre postérieur et du dispositif d'attache ;
- les figures 6 et 7 sont des vues identiques des figures 3 et 4 pendant la phase d'ajustage en longueur dans les crémaillères ;
- les figures 8 et 9 montrent une variante de réalisation du cadre postérieur, respectivement en position de déblocage et en position de blocage du levier de manoeuvre latéral.

### Description d'un mode de réalisation préférentiel.

En référence à la figure 1, un crampon 10 d'alpinisme comporte une armature 12 métallique dotée d'une pluralité de dents 14 d'ancrage verticales destinées à pénétrer dans la glace ou la neige dure pour permettre la progression en terrain glaciaire en toute sécurité. L'armature 12 est montée sous la semelle 16 d'une chaussure 17 de montagne, et est composée d'un cadre antérieur 12A relié à un cadre postérieur 12B par une barrette de liaison 18, laquelle est réglable en longueur en fonction de la pointure de la chaussure.

Le cadre antérieur 12A de l'armature 12 est pourvu d'un premier élément de fixation 20 en forme d'étrier prenant appui sur le rebord avant 22 de la semelle 16. L'étrier 20 est conformé en U au moyen d'un fil d'acier, dont les extrémités opposées sont montées à basculement autour d'un axe transversal 24. L'étrier 20 peut aussi être remplacé par une butée équipée de sangles recouvrant l'avant de la chaussure.

Le cadre postérieur 12B de l'armature 12 est équipé d'un deuxième élément de fixation 26 venant en engagement avec le rebord postérieur 28 du talon de la semelle 16. Le deuxième élément de fixation 26 comprend à titre d'exemple un étrier métallique.

Un dispositif d'attache 30 à levier de manoeuvre 32 latéral est associé au deuxième étrier de fixation 26 pour assurer le blocage et le déblocage du talon de la chaussure 17 sur le crampon 10, suite à un déplacement longitudinal du deuxième étrier de fixation 26 par rapport au premier étrier 20 du cadre antérieur 12A. Une sangle de sécurité 34 est solidarisée au deuxième étrier de fixation 26, de manière à entourer la tige de la chaussure 17 au moyen d'un système de retenue 36.

En référence aux figures 2 à 5, le cadre postérieur 12B de l'armature 12 comporte une surface d'appui 38 de la semelle 16, ladite surface étant ajourée dans la partie centrale par une ouverture 40. Une extension 42 repliée de la branche 43 transversale du cadre postérieur 12B est pourvue d'un orifice 44 rectangulaire pour le passage de la barrette de liaison 18.

De chaque côté du corps du cadre postérieur 12B est agencée une crémaillère 46 ayant plusieurs crans échelonnés dans la direction longitudinale pour l'ajustage du dispositif d'attache 30.

L'une des extrémités 48 du deuxième étrier de fixation 26 est montée directement dans la crémaillère 46 du côté opposé au levier de manoeuvre 32. L'autre extrémité 50 de l'étrier de fixation 26 traverse une douille 52 montée à rotation libre sur un prolongement 54 coudé du levier de manoeuvre 32. L'axe d'articulation 56 du levier de manoeuvre 32 est introduit dans la crémaillère 46 correspondante, et est décalé par rapport à la douille 52 rotative portée par le prolongement 54. Chaque extrémité 48, 50 de l'étrier de fixation 26 comprend un méplat 58 (visible sur l'extrémité 48 à la figure 5) ayant une largeur supérieure au diamètre des trous de réglage ménagés dans les crémaillères 46.

L'étrier de fixation 26 comporte en plus deux boucles 60 servant à l'accrochage de la sangle de sécurité 34.

Le levier de manoeuvre 32 de forme coudée constitue une genouillère avec le brin latéral du deuxième étrier de fixation 26.

Dans l'état de déblocage du dispositif d'attache 30 (figures 3 et 4), la genouillère se trouve en position brisée, et le levier de manoeuvre 32 est basculé vers l'avant en restant articulé au niveau de la crémaillère 46 par l'axe 56, lequel se trouve au-dessus du brin latéral de l'étrier de fixation 26.

La commande vers l'état de blocage du dispositif d'attache 30 (figures 1 et 2) s'effectue en faisant pivoter le levier de manoeuvre 32 latéral dans le sens des aiguilles d'une montre indiqué sur la figure 4 par la flèche F1. La douille 52 est entraînée dans le même sens en décrivant un arc de cercle centré sur l'axe 56. Le deuxième étrier de fixation 26 est tiré en translation vers l'avant (flèche F2), de manière à serrer au maximum le rebord postérieur 28 du talon de la semelle 16. Durant ce déplacement se produit le passage de point mort de la genouillère lorsque l'axe 56 passe en-dessous du brin latéral de l'étrier de fixation 26.

La présence de la genouillère rend cette position de blocage du levier de manoeuvre 32 parfaitement stable. L'extrémité de préhension du levier de manoeuvre 32 s'insère en plus dans l'une des boucles 60 de l'étrier 26 de manière à éviter tout déblocage involontaire.

La commande vers l'état de déblocage du dispositif d'attache 30 est opérée en tirant sur l'anneau 62 du levier de manoeuvre 32 dans le sens de la flèche F3 (figure 2). Le processus est inversé par rapport à celui du blocage, et le levier de manoeuvre 32 revient dans la position de la figure 3 en provoquant la translation du deuxième étrier de fixation 26 vers l'arrière (flèche F4). Il en résulte un dégagement suffisant pour obtenir la libération du talon 28 de la chaussure.

En référence aux figures 6 et 7, la disposition symétrique des deux crémaillères 46 dans le corps du cadre postérieur 12B, permet la translation de l'ensemble étrier de fixation 26 et dispositif d'attache 30 entre plusieurs positions. Cet ajustage s'effectue sans démontage, en faisant basculer le levier 32 et l'étrier 26 complètement vers l'avant. La mise en correspondance du méplat 58 avec la fente longitudinale des crémaillères 46 autorise la translation jusqu'à une position de réglage prédéterminée. Cette position longitudinale reste stable après rappel de l'étrier 26 vers l'arrière.

Les deux crémaillères 46 symétriques peuvent être remplacées par tout autre moyen d'ajustage pour régler le positionnement longitudinal du deuxième étrier de fixation 26 par rapport au cadre postérieur 12B.

Il est clair que le dispositif d'attache 30 à genouillère précédemment décrit peut être utilisé sans système de réglage à crémaillère du dispositif d'attache 30. Il reste alors le réglage en longueur de la barrette de liaison 18 en fonction de la pointure de la chaussure.

Sur la variante des figures 8 et 9, le mécanisme d'attache 30 à genouillère est constitué par une biellette 70 intermédiaire sur laquelle sont articulés l'étrier de fixation 26 et le levier de manoeuvre 32. La biellette 70 est montée à pivotement sur un axe 72 d'une patte solidaire du cadre 12B.

Au lieu de monter le dispositif d'attache 30 à genouillère sur la cadre postérieur 12B, il est également possible de l'inverser en l'adaptant sur le cadre antérieur 12A.

Selon une autre variante, un deuxième levier de manoeuvre (non représenté) peut être monté symétriquement sur l'armature de manière à constituer un mécanisme à double leviers latéraux.

## Revendications

1. Crampon d'alpinisme comprenant :
- une armature (12) métallique à dents d'ancrage (14) composée d'un cadre antérieur (12A) relié à un cadre postérieur (12B) par une barrette de liaison (18) réglable en longueur en fonction de la pointure de la chaussure (17),
- et un dispositif d'attache (30) pour solidariser l'armature (12) à la semelle (16) d'une chaussure par l'intermédiaire d'un premier élément de fixation (20) et d'un deuxième élément de fixation (26) conformés en étriers, et agencés respectivement sur le cadre antérieur (12A) et le cadre postérieur (12B),
**caractérisé en ce que** le dispositif d'attache (30) comporte un levier de manoeuvre (32) situé latéralement sur un côté de l'armature (12), et muni d'un moyen de réception d'une extrémité (50) de l'étrier du premier ou deuxième élément de fixation (20, 26), de manière à constituer une genouillère provoquant un blocage ou un déblocage du crampon sur la semelle (16) selon le sens de pivotement dudit levier.

2. Crampon d'alpinisme selon la revendication 1, **caractérisé en ce que** le moyen de réception est formé par une biellette (70) intermédiaire montée à pivotement sur un axe (70), et servant d'organe d'articulation au levier de manoeuvre (32).

3. Crampon d'alpinisme selon la revendication 1, **caractérisé en ce que** le moyen de réception du premier ou deuxième élément de fixation (20, 26) est formé par une douille (52) rotative portée par un prolongement (54) du levier de manoeuvre (32) coudé, le dépassement du point mort de la genouillère dans le sens du blocage assurant une position stable du levier de manoeuvre (32).

4. Crampon d'alpinisme selon la revendication 1, **caractérisé en ce que** l'axe d'articulation (56) du levier de manoeuvre (32) est logé dans une première crémaillère (46) autorisant un réglage longitudinal dudit élément de fixation (20, 26).

5. Crampon d'alpinisme selon la revendication 4, **caractérisé en ce que** l'autre extrémité (48) dudit élément de fixation (20, 26) est montée directement dans une deuxième crémaillère (46) située du côté opposé au levier de manoeuvre (32).

6. Crampon d'alpinisme selon la revendication 5, **caractérisé en ce que** les deux crémaillères (46) sont disposées symétriquement par rapport au plan médian longitudinal de l'armature (12).

7. Crampon d'alpinisme selon la revendication 1, **caractérisé en ce que** le levier de manoeuvre (32) est agencé sur le cadre postérieur (12B).

8. Crampon d'alpinisme selon la revendication 7, **caractérisé en ce que** le deuxième élément de fixation (20) est formé par un étrier métallique comportant deux boucles (60) d'accrochage d'une sangle de sécurité (34).

9. Crampon d'alpinisme selon la revendication 8, **caractérisé en ce que** l'extrémité de préhension du levier de manoeuvre (32) est agencée pour s'insérer dans l'une des boucles (60) en position de blocage.

10. Crampon d'alpinisme selon la revendication 9, **caractérisé en ce que** le levier de manoeuvre (32) comporte un anneau (62) de déverrouillage rendu actif pour assurer le passage du point mort de la genouillère dans le sens du déblocage.

## Patentansprüche

1. Steigeisen zum Bergsteigen, das umfasst:
- ein Metallgestell (12) mit Greifzacken (14), das aus einem vorderen Rahmen (12A) besteht, der mit einem hinteren Rahmen (12B) über eine entsprechend der Schuhgröße (17) längenverstellbare Verbindungsleiste (18) verbunden ist,
- und eine Befestigungsvorrichtung (30) zur festen Verbindung des Gestells (12) mit der Sohle (16) eines Schuhs mittels eines ersten Befestigungselements (20) und eines zweiten Befestigungselements (26), die bügelförmig vorgesehen und jeweils am vorderen Rahmen (12A) und am hinteren Rahmen (12B) angeordnet sind,
**dadurch gekennzeichnet, dass** die Befestigungsvorrichtung (30) einen Betätigungshebel (32) umfasst, der an einer Seite des Gestells (12) seitlich angeordnet und mit einem Element zur Aufnahme eines Endes (50) des Bügels des ersten oder zweiten Befestigungselements (20, 26) versehen ist, um ein bewegliches Gelenk zu bilden, das je nach Drehrichtung dieses Hebels eine Verriegelung oder Entriegelung des Steigeisens an der Sohle (16) bewirkt.

2. Steigeisen zum Bergsteigen nach Anspruch 1, **dadurch gekennzeichnet, dass** die Aufnahmevorrichtung von einem Zwischen-Schwingarm (70) gebildet wird, der um eine Achse (70) drehbar montiert ist und als Gelenkelement für den Betätigungshebel (32) dient.

3. Steigeisen zum Bergsteigen nach Anspruch 1, **dadurch gekennzeichnet, dass** die Aufnahmevorrichtung für das erste oder zweite Befestigungselement (20, 26) von einer drehbaren Hülse (52) gebildet wird, die von einer Verlängerung (54) des abgewinkelten Betätigungshebels (32) getragen wird, wobei das Überschreiten des toten Punktes des beweglichen Gelenks in Verriegelungsrichtung für eine stabile Position des Betätigungshebels (32) sorgt.

4. Steigeisen zum Bergsteigen nach Anspruch 1, **dadurch gekennzeichnet, dass** die Drehachse (56) des Betätigungshebels (32) in einer ersten Zahnstange (46) angeordnet ist, die eine Längseinstellung des Befestigungselements (20, 26) erlaubt.

5. Steigeisen zum Bergsteigen nach Anspruch 4, **dadurch gekennzeichnet, dass** das andere Ende (48) des Befestigungselements (20, 26) direkt in einer zweiten Zahnstange (46) montiert ist, die sich auf der zum Betätigungshebel (32) entgegengesetzten Seite befindet.

6. Steigeisen zum Bergsteigen nach Anspruch 5, **dadurch gekennzeichnet, dass** die beiden Zahnstangen (46) symmetrisch bezüglich der Mittellängsebene des Gestells (12) angeordnet sind.

7. Steigeisen zum Bergsteigen nach Anspruch 1, **dadurch gekennzeichnet, dass** der Betätigungshebel (32) am hinteren Rahmen (12B) angeordnet ist.

8. Steigeisen zum Bergsteigen nach Anspruch 7, **dadurch gekennzeichnet, dass** das zweite Befestigungselement (20) von einem Metallbügel gebildet wird, der zwei schlaufenförmige Befestigungsbügel (60) für eine Sicherheitsleine (34) umfasst.

9. Steigeisen zum Bergsteigen nach Anspruch 8, **dadurch gekennzeichnet, dass** das Greifende des Betätigungshebels (32) so angeordnet ist, dass es sich in Feststellposition in einen der beiden schlaufenförmigen Bügel (60) einfügt.

10. Steigeisen zum Bergsteigen nach Anspruch 9, **dadurch gekennzeichnet, dass** der Betätigungshebel (32) einen Entriegelungsring (62) umfasst, der zum Überschreiten des toten Punktes des beweglichen Gelenks in Entriegelungsrichtung benutzt wird.

## Claims

1. Ice spike for mountaineering comprising:
- a metal armature (12) with anchoring teeth composed of a front frame (12A) joined to a rear frame (12B) by a connecting strip (18) adjustable in length according to the size of the boot (17),
- and an attachment device (30) to secure the armature (12) to the sole (16) of a boot by means of a first fixing element (20) and a second fixing element (26) in the form of clamps and respectively arranged on the front frame (12A) and the rear frame (12B),
**characterized in that** the attachment device (30) comprises an operating lever (32) situated laterally on one side of the armature (12) and equipped with a means for receiving one end (50) of the clamp of the first or second fixing element (20, 26) so as to form a toggle-joint causing blocking or unblocking of the ice spike on the sole (16) according to the direction of pivoting of said lever

2. Ice spike for mountaineering according to claim 1, **characterized in that** the means for receiving are formed by an intermediate rod (70) pivotally mounted on a spindle (70) and acting as articulation means for the operating lever (32).

3. Ice spike for mountaineering according to claim 1, **characterized in that** the means for receiving the first or second fixing element (20, 26) are formed by a rotary sleeve (52) borne by an extension (54) of the jointed operating lever (32), passing the toggle-joint dead point in the blocking direction ensuring a stable position of the operating lever (32).

4. Ice spike for mountaineering according to claim 1, **characterized in that** the articulation spindle (56) of the operating lever (32) is housed in a first toothed rack (46) enabling longitudinal adjustment of said fixing element (20, 26).

5. Ice spike for mountaineering according to claim 4, **characterized in that** the other end (48) of said fixing element (20, 26) is mounted directly in a second toothed rack (46) situated on the opposite side from the operating lever (32).

6. Ice spike for mountaineering according to claim 5, **characterized in that** the two racks (46) are arranged symmetrically with respect to the longitudinal mid-plane of the armature (12).

7. Ice spike for mountaineering according to claim 1, **characterized in that** the operating lever (32) is arranged on the rear frame (12B).

8. Ice spike for mountaineering according to claim 7, **characterized in that** the second fixing element (20) is formed by a metal clamp comprising two loops (60) for attaching a safety strap (34).

9. Ice spike for mountaineering according to claim 8, **characterized in that** the gripping end of the operating lever (32) is arranged to be inserted in one of the loops (60) in the blocking position.

10. Ice spike for mountaineering according to claim 9, **characterized in that** the operating lever (32) comprises an unblocking ring (62) made active to ensure passage of the toggle-joint dead point in the unblocking direction.
